# DEMANDE DE BREVET EUROPEEN

(11) **EP 0 853 216 A1**
(43) Date de publication de la demande: **15.07.1998**
(21) Numéro de dépôt: 98810005.3
(22) Date de dépôt: 08.01.1998
(51) Int. Cl.: F24C 15/36

(54) **Plan de cuisson incluant protection contre les accidents**

(30) Priorité: 10.01.1997 CH 43/97
(71) Demandeur: Bernasconi, Lorenzo, 6930 Bedano (CH); Bernasconi, Ermanno, 6932 Breganzona (CH)
(72) Inventeur: Bernasconi, Lorenzo, 6930 Bedano (CH); Bernasconi, Ermanno, 6932 Breganzona (CH)
(74) Mandataire: Gaggini, Carlo, Ing.

(57) **Abrégé**

L'invention prévoit un dispositif de protection (4) pour un plan de cuisson (1). Le but est celui d'assurer une protection optimale soit contre les brûlures directes des mains des enfants qui "tâtent" la surface de cuisson par le bas, soit contre le danger de renversement des casseroles au delà du bord du plan de cuisson (1).

Pour atteindre ce but, le dispositif de protection selon l'invention possède un premier élément (5) à forme d'une petite barre préférablement à U renversée et qui s'étend sur toute la largeur du plan de cuisson, soulevable à partir d'une position de repos encaissée dans le plan de cuisson à une position soulevée de protection.

Sur la petite barre du premier élément (5) est enfermé un deuxième élément (9) inclinable à partir d'une position horizontale à une position verticale fixable. Les deux éléments (5) et (9), défilés et inclinés en position de travail, forment un écran protecteur d'une remarquable hauteur (H) plus grande de l'épaisseur (h) du plan de cuisson (1), même en étant complètement encaissés dans le plan de cuisson dans leur position de repos.

Le dispositif de protection est en plus particulièrement adapté pour être facilement monté dans des plans de cuisson préexistants, comme unité constructive prémontée.

## Description

L'invention présentée concerne un plan de cuisson avec protection contre les accidents, selon le préambule de la revendication 1.

Dans le domain des plans de cuisson, et des cuisines économiques pour usage ménager en particulier, il existe le problème de la sûreté des appareils utilisés, surtout pour ce qui concerne le danger de brûlures des enfants. Les statistiques distinguent, en particulier, dans le secteur spécifique, deux sortes de danger: c'est-à-dire, premièrement, les brûlures dues au fait que l'enfant met les mains sur une plaque encore brûlante; ce danger est encore plus grand lorsque le plan de cuisson est en vitrocéramique et est donc parfaitement lis: l'enfant est trop petit pour voir le plan et ne peut même pas distinguer les zones chaudes grâce à la couleur. Le deuxième danger, qui détermine souvent des brûlures, est celui du renversement de casseroles contenantes des liquides très chauds. L'enfant s'accroche à la poignée d'une casserole, la tire jusqu'au bord du plan de cuisson et celle-ci se renverse sur lui-même. Les conséquences, soit dans le premier cas que dans le deuxième, sont toujours très graves.

Dans la pratique et, même dans la littérature qui accompagne les brevets, on connait déjà différentes propositions pour réduire les dangers dont on parle plus haut, mais aucune de celles-ci satisfait entièrement aux conditions de sûreté maximale contre les deux dangers. Ce brevet garantit cette sûreté et en même temps est facile à monter, simple et fiable.

D'après le DE-4101509, on connaît un dispositif de sûreté pour plan de cuisson qui possède, du côté tourné vers l'opérateur, une barre horizontale guidée avec un système à ciseaux qui lui permet de se déplacer d'une position baissée de repos, dans la quelle la barre est à fil du plan de cuisson, à une position soulevée de protection. Cette construction permet sûrement de protéger efficacement l'usager contre le danger de renversement des casseroles, car la barre soulevée constitue une barrière protective efficace. Par contre, celle-ci est insuffisante contre le danger de brûlure des mains des enfants, car même quand la barre est soulevée, l'enfant peut enfiler les petites mains, et même le bras, entre le plan de cuisson et la barre et ainsi arriver en contact avec la zone brûlante du plan de cuisson. Cette solution n'offre donc pas les conditions totales de sûreté requises.

Selon une autre proposition, montrée dans la DE-A-4101511, il est par contre prévu que, à protection de l'accès à la zone de danger, soit présente une petite barre, aussi soulevable et baissable comme dans celle qui a été précédemment décrite, mais actionnée par un système de guide vertical. La barre a un profil à U renversé, et son parcours d'élévement est tel que les ailes verticales de la U ne sortent jamais de la rainure longitudinale dans la quelle la barre d'application est encaissée. Avec cette solution, on protégerait donc efficacement l'enfant du danger d'enfiler le mains entre la barre soulevée et le plan de cuisson, vu qu'il n'y a jamais d'espace vide entre la barre soulevée et le plan même. Ce dispositif a, par contre, le désavantage que la course verticale du dispositif de protection, c'est-à-dire de la barre à forme de U renversée, soit très réduit, vu que la hauteur maximale d'une telle protection, encaissée dans le plan de cuisson, ne peut jamais dépasser l'épaisseur du plan de cuisson même, et au contraire, pour des raisons de construction, doit toujours être inférieure. Cela signifie que, avec un plan de cuisson d'épaisseur d'environ 40 mm, comme on utilise d'habitude, le parcours maximal de la barre de protection devient de 20 ou 30 mm au maximum, ce qui constitue, ainsi qu'un entresol, une protection efficace contre le danger de renversement des casseroles de la part des enfants, mais il est insuffisant contre le danger d'accès au plan de cuisson brûlant. 20 ou aussi 30 mm de hauteur constituent en effet un bord trop bas pour empêcher efficacement l'enfant d'allonger les mains et donc de se brûler. Même cette solution n'offre donc pas de suffisantes garanties de sûreté.

D'autres solutions sont aussi connues pour construire une barrière suffisamment haute, et donc infranchissable, pour les enfants. Celles-ci ont, par contre, le désavantage d'être formées par des tôles fixes (voir par exemple la US-A-4157705) ou par des tôles inclinables pas encaissées dans le plan de cuisson (par exemple comme il est montré dans la AA-A-368269). Les deux solutions sont à considérer efficaces du point de vue de la sûreté, mais ils ont de graves désavantages du point de vue esthétique, car les dispositifs de protection restent toujours visibles et peuvent aussi constituer un empêchement au travail quand il n'y a pas des exigences particulières de protection, par exemple, quand il n'y a pas d'enfants dans les alentours. Même ces solutions ne sont pas idéales.

Le but de l'invention présentée est d'éliminer les désavantages des solutions connues et garantir en particulier les conditions de sûreté suffisantes soit contre le danger de brûlures directe sur les plaques très chaudes, soit contre le danger de renversement des casseroles au de là du bord du plan de cuisson. En plus, le dispositif de sûreté est incorporé dans le plan de cuisson, et s'intègre complètement quand celui-ci se trouve en position de repos, et est facile à être assemblé. Un but spécifique de cette invention est celui de proposer un dispositif de sûreté qui peut être incorporé sans problèmes particuliers même dans les plans de cuisson préexistants, spécifiquement si ceux-ci sont faits de copeaux laminés en résine dans les quels on peut facilement pratiquer des rainures d'accueil du dispositif même à posteriori.

Tous ces buts sont atteints avec un plan de cuisson ayant les caractéristiques de la partie spécifiante la revendication 1.

L'invention vient maintenant décrite dans les détails à l'aide d'un exemple de réalisation accompagné des images relatives . A partir de celles-ci apparaîtront même d'autres avantages qui forment l'objet des revendications dépendantes.

Les images montrent:
- Image 1: une vue prospective du plan de cuisson avec le dispositif en position de travail.
- Image 2: une section transversale en échelle environ 1:1 du dispositif en position ouverte de travail.
- Image 3: le dispositif de l'image 2 vu dans la même échelle, mais relévé latéralement et avec le deuxième élément de protection renversé vers le bas, c'est-à-dire en position de retour du dispositif de protection en position de repos.
- Image 4: même section de l'image 2 en position encaissée du dispositif de protection, c'est-à-dire en position de repos.
- Image 5 et 6: deux détails agrandis a et b de l'image 4 pour démontrer les détails de la garniture étanche du fermoir du dispositif de protection.
- Image 7: une représentation analogue à celle de l'image 2, mais en section le long du dispositif de blocage du fermoir du deuxième élément du dispositif en position ouverte.
- Image 8: un détail agrandi du fermoir de l'image 7.
- Image 9: une section longitudinale le long du dispositif de protection pour montrer le dispositif d'élèvement.

Dans l'image 1, on représente, en prospective, un plan de cuisson 1 avec un châssis 2 qui contient, d'une façon encaissée, la plaque de cuisson 3. Cette plaque peut être de préférence en vitrocéramique avec plaques incorporées. Mais toutefois, celle-ci peut aussi être constituée par des plaques uniques de réchauffage des casseroles insérées dans des trous.

Avec le numéro 4, on indique un dispositif de protection situé dans la partie du plan de cuisson tourné vers l'opérateur.

Ce dispositif de protection 4, qui représente l'objet de l'invention, sera décrit plus en détail avec l'aide des images de 2 à 9, qui représentent des détails de construction. Celui-ci est tout-de-même mobile entre une position de repos baissée, dans la quelle il se trouve à fil du plan de cuisson 1 et donc ne constitue aucun obstacle pour l'opérateur, qui peut librement accéder au plan de cuisson, et une position de travail soulevée, position dans la quelle celui-ci est représenté dans l'image 1 et qui a le but d'empêcher soit l'accès aux plaques très chaudes aux enfants, soit le renversement des casseroles au delà du bord de la plaque de cuisson. Dans ce but, le dispositif de protection doit constituer une barrière protective suffisamment haute, quand il se trouve en position de travail, et disparaître dans le plan de cuisson 1, quand il se trouve en position de repos.

Dans le but de satisfaire ces exigences, le dispositif de protection - comme on le voit, par exemple, dans l'image 2 qui le représente en position soulevée de travail et en section transversale dans une échelle approximativement égale à la réalité - est formé par un premier élément 5 à forme de petite barre qui s'étend tout au long de la largeur du plan de cuisson 1, dont la section présente une aile horizontale 6 et au moins une aile verticale 7, 7'. À ce premier élément 5 est attaché, à l'extrémité horizontale 6 et au moyen d'un fermoir 8, un deuxième élément 9 ayant la forme d'une petite plaque, qui s'étend aussi sur toute la largeur du plan de cuisson. Le deuxième élément 9, grâce au fermoir 8, est inclinable entre une position horizontale - dans la quelle celui-ci se trouve sur l'aile horizontale 6 du premier élément 5 (position montrée dans la figure 3) - et une position verticale, montrée dans la section de l'image 2, dans la quelle celui-ci s'étend au dessus du premier élément 5. Dans l'image 2, qui représente le dispositif de protection inventif dans sa position de travail soulevée, on distingue ensuite quelques autres détails constructifs. En particulier, on voit comme une des deux guides verticales du premier élément 5 - qui, dans l'exemple ici montré, représente déjà une première forme préférée de réalisation - est formé par une petite barre à U avec deux ailes verticales 7 et 7' renversées, c'est-à-dire, avec l'aile horizontale 6 disposée vers le haut. Les guides verticales, disposés préférablement en proximité des deux extrémités du premier élément 5, sont faites par un pivot vertical 10 guidé dans une boussole 11 fixée dans la partie inférieure du plan de cuisson 1. La section de l'image 2 passe vraiment dans le plan contenant le pivot vertical 10 d'une telle guide. Dans l'image 4, le dispositif de protection des images 1 et 2 est représenté, mais en position baissée et "fermée". Comme on le voit dans l'image 4, quand le premier élément 5 est complètement baissé et le deuxième élément 9 est incliné vers le bas sur l'aile horizontale 6 du premier élément 5, la surface supérieure du deuxième élément 9 résulte être parfaitement à fil avec la surface supérieure du plan de cuisson 1, lequel résulte donc libre de tout empêchement. Dans cette position le dispositif de protection 4 n'empêche, donc, absolument pas le travail de l'opérateur ni abîme l'esthétique du plan de cuisson, mais n'offre aucune protection contre les accidents des enfants.

Dans cette position, les plaques de cuisson seront donc préférablement éteintes ou les enfants seront tenus éloignés. Selon une autre forme de réalisation préférée de l'invention, représentée dans les images de 2 à 7, le dispositif de protection 4 comprend en plus une petit bassin métallique 12 à forme de U, avec l'aile horizontale 13 disposée vers le bas, dans la quelle sont fixés les éléments pour guider 10, 11 et retenir (voir l'image 9, éléments de 23 à 26) le dispositif de protection 4, de façon à ce que le bassin 12 constitue un élément constructif unique avec le dispositif de protection 4. L'élément constructif, constitué par le bassin métallique 12 dans lequel le dispositif de protection 4 est monté avec les organes de guide et de rétention, peut donc être monté comme une unité prémontée dans une rainure de largeur égale à celle de la surface externe du bassin et de la longueur égale à celle du dispositif de protection, respectivement à l'extension de la zone du plan de cuisson 1 à protéger.

Cela permet de réaliser un montage extrêmement simple du dispositif de protection inventif, même dans les plans de cuisson préexistants. Il suffit en effet de pratiquer dans le plan de cuisson une rainure adaptée, en utilisant pour ce but des outils mobiles, dont chaque bon artisan dispose, et fixer le bassin par collage, préférablement avec une colle poliurétanique résistante à l'eau. Cette opération de montage successif est particulièrement facile à réaliser si le plan de cuisson (comme prévu selon une forme de réalisation préférée de l'invention) est constitué par une plaque de copeaux laminé en résine, qui peut être facilement travaillée avec les outils usuels de menuisier. L'opération est plus complexe, même si elle n'est pas impossible, si le plan de cuisson est en pierre dure ou en marbre, car le travail pour obtenir la rainure est dans ce cas délicat. Cependant les systèmes modernes de coupage des pierres, par exemple avec un jet d'eau, rendent aussi possible une telle solution. Dans le cas préféré du plan en copeaux laminé, beaucoup plus diffusé dans la pratique pour des raisons de prix, la rainure longitudinale 14, pratiquée dans le plan même par le haut, aura préférablement, pour des raison de solidité dans la construction, une profondeur mineure de l'épaisseur du plan de cuisson 1, comme on voit bien dans l'exemple des images 2 et 4. Il s'agit donc d'une rainure fermée vers le bas. Cela est moins important quand le plan de cuisson 1 est d'un matériel beaucoup résistant en soi, comme la pierre dure. Selon une autre forme préférée par l'invention (qui utilise aussi un bassin métallique 12 et bien visible dans les images 5 et 6 qui représentent des détails agrandis a et b de l'image 4, entre le bassin 12, qui ici a un bord supérieur horizontal 15 de renforcement, et là ou les ailes verticales 7, 7' du premier élément 5 du dispositif de protection 4) est disposé une garniture étanche 16 constituée par une bande en matière élastique, par exemple, de gomme.

Le but de cette garniture étanche 16 est celui d'empêcher que le liquide renversé sur le plan de cuisson 1 puisse pénétrer à l'intérieur du dispositif de protection, c'est-à-dire de la rainure 14 ou du bassin métallique 12, et donc mettre en danger l'encollage du bassin 12 avec le copeaux du plan de cuisson ou provoquer des phénomènes non désirés de corrosion. Les bandes de la garniture étanche s'appuient contre les parois externes du premier élément 5 et offrent une protection parfaite contre le danger dont on parle plus haut. Cela permet aussi d'apprécier les avantages offerts par la solution préférée dans la quelle le premier élément 5 est fait comme une petite barre avec deux aile verticales 7 et 7': les deux ailes permettent en effet de fermer d'une façon étanche le bassin des deux côtés et sur toute sa longueur, un avantage qui on obtient par contre difficilement si le premier élément présente une seule aile verticale, même si la même est disposée au milieu de l'élément, comme on pourra facilement vérifier.

Selon une autre forme de réalisation préférée de l'invention, montrée dans les images 7 et 8 (cette dernière représentant un détail beaucoup agrandi de l'image 7), le fermoir 8 qui collègue le premier élément 5 avec le deuxième élément 9 du dispositif de protection 4 possède un dispositif de blocage à déclenchement 17, pour bloquer le deuxième élément 9 dans sa position verticale, montré dans l'image 7. Une telle organisation de blocage est constituée, préférablement mais non exclusivement, par un nez 18 mobile qui pénètre dans une rainure longitudinale 19 du fermoir 8 sous poussée d'un ressort qui presse 20 dont la libération exige, pour des raisons de sûreté, de retirer manuellement le moyen de blocage 18: cela pour rendre difficile aux enfants de baisser le deuxième élément 9 du dispositif de protection 4, en diminuant ainsi une partie de la protection active.

Selon une autre forme de réalisation préférée de l'invention, qui en démontre les avantages particuliers qu'elle opère surtout quand l'épaisseur du plan de cuisson 1 est relativement basse, c'est-à-dire de 3 - 4 cm, la distance H entre le coin supérieur 21 du dispositif 4, montré dans l'image 2, dans cette position inclinée vers le haut et la surface 22 du plan de cuisson est majeure de l'épaisseur h du plan de cuisson 1. Malgré le fait que le dispositif de protection 4 puisse venir encaissé complètement dans le plan de cuisson 1, la hauteur de la protection offerte, grâce au fait que le deuxième élément 9, peut être renversé sur le premier élément 5 et résulte être majeure du plan de cuisson 1.

Selon un exemple très adapté à ce propos, on prévoit que, avec un épaisseur h du plan de cuisson 1 de 4 cm, la distance entre le coin supérieur 21 du dispositif de protection dans sa position inclinée vers le haut, et le plan de cuisson 1 se trouve préférablement entre 6 et 8 cm.

Dans l'image 9 on montre ensuite, comme exemple, une forme connue en soi de l'exécution du mécanisme pour actionner le dispositif de protection, c'est-à-dire pour le lever de la position de repos à celle de travail. L'image, qui montre le dispositif dans les deux positions extrêmes, laisse entrevoir un appareil de soulevage à petit levier 23 avec rouleau 24 fixé sur un levier renversable 25 du type de ceux normalement en usage dans la construction des petits armoires pour la cuisine. Le petit levier 25, dans sa position baissée montrée à traits continus, vient déclenché en le faisant baisser ultérieurement d'un petit trait; il se soulève vers le haut, dans la position à traits et points, en poussant vers le haut le dispositif de protection, dont on distingue dans l'image certaines parties. Le ressort 26 a le soin de retenir toujours le dispositif de protection, respectivement la surface inférieure de l'aile horizontale 6 du premier élément 5, à contact avec le petit rouleau 24. Des appareils de cette sorte de soulevage 23 en sont naturellement prévus de règle au moins deux, un de chaque côté du dispositif de protection 4. Le décroche du dispositif de protection, quand le même se trouve dans sa position encaissée au fil du plan de cuisson 1, se déroule ensuite simplement en appuyant légèrement avec les mains des deux côtés sur la petite plaque 9 qui constitue le deuxième élément du dispositif: immédiatement le dispositif se soulève jusqu'à son hauteur maximale du côté du premier élément 5, position qui peut être déterminée par un ou plus arrêts (non montrés) qui limitent la course verticale du premier élément 5 et qui en empêchent aussi le démontage par le haut. Un tel arrêt est monté par le bas, respectivement peut être intégré complètement dans l'unité constructive constituée par le bassin métallique 12 et par les éléments 5 et 9 que nous avons décrits dans les détails. Il s'agit en tous cas d'un élément qui n'a pas besoin d'autres explications.

Il faut en plus retenir que, en restant dans le champ de la présente invention, on peut apporter aux éléments décrits des modifications constructives, tant pour ce qui concerne la forme des guides (qui au lieu d'être faites de pivots 10 et de boussoles 11 peuvent être faites par exemple d'une unique guide centrale d'une suffisante extension longitudinale) tant pour ce qui concerne les éléments de soulevage du dispositif.

L'essentiel pour les effets inventifs est, en principe, seulement la présence des deux éléments, le deuxième desquels enfermé sur le premier avec un fermoir longitudinal qui en permet le soulevage manuel en position verticale, ainsi à améliorer l'effet de sûreté.

Selon une autre variante, considérée toutefois moins importante et donc non montrée dans les images, le deuxième élément 9 peut présenter des oreilles repliables ou coulissantes dans le sens longitudinal de la petite plaque, à partir de un ou des deux côtés, ainsi à élargir la zone de protection latérale. En dernier lieu, nous voulons citer le fait que la partie supérieure du deuxième élément 9 peut présenter la même couleur, respectivement le même aspect, de la surface du plan de cuisson, à fin de s'intégrer parfaitement avec le même quand le dispositif de protection est dans sa position de repos.

### Liste des images

- 1.: Plan de cuisson
- 2.: Châssis
- 3.: Plaque de cuisson
- 4.: Dispositif de protection
- 5.: Premier élément
- 6: Aile horizontale
- 7.7': Aile verticale
- 8.: Fermoir
- 9.: Deuxième élément
- 10.: Pivot
- 11.: Boussole
- 12.: Bassin métallique
- 13.: Aile horizontale du bassin
- 14.: Rainure longitudinale
- 15: Petit bord
- 16: Garniture étanche
- 17: Dispositif de blocage
- 18.: Nez
- 19.: Rainure longitudinale
- 20.: Ressort
- 21.: Coin supérieur
- 22.: Surface du plan de cuisson
- 23.: Appareil de soulèvement à petits leviers
- 24.: Petit rouleau
- 25.: Levier inclinable
- 26.: Ressort

## Revendications

1. Plan de cuisson (1) avec protection contre les accidents, avec châssis (2) qui renferme d'une façon encaissée la plaque de cuisson (3) préférablement en vitrocéramique et avec un dispositif de protection (4) disposé dans la partie du plan de cuisson (1) tournée vers l'opérateur, mobile entre une position de repos baissée, dans la quelle le dispositif se trouve à fil du plan de cuisson (1), et une position de travail soulevée et avec des éléments pour guider et retenir le dispositif de protection soit dans la position baissée que dans celle soulevée, caractérisé par le fait que le dispositif de protection (4) est formé par un premier élément (5) à forme de petite barre qui s'étend sur toute la longueur du plan de cuisson (1), dont la section présente une aile horizontale (6) et au moins une aile verticale (7, 7') et par un deuxième élément (9) à forme de petite plaque enfermée le long des bords de l'aile horizontale (6) et inclinable entre une position horizontale dans la quelle celui-ci se trouve sur l'aile horizontale (6) du premier élément (5) et une position verticale dans la quelle celui-ci s'étend au dessus du premier élément (5).

2. Plan de cuisson selon la revendication 1, caractérisé par le fait que la petite barre qui constitue le premier élément (5) a une section à U avec l'aile horizontale (6) disposée vers le haut.

3. Plan de cuisson selon la revendication 1, caractérisé par le fait que le dispositif de protection (4) a en plus un bassin métallique (12) à forme de U, avec l'aile horizontale (13) disposée vers le bas, dans la quelle sont fixés les éléments pour guider (10, 11) et retenir (23 - 26) le dispositif de protection (4) de façon à ce que le bassin (12) constitue un élément constructif unique avec le dispositif de protection (4), où en plus l'élément constructif est encaissé complètement dans une rainure qui peut être allongée du plan de cuisson.

4. Plan de cuisson selon la revendication 3, caractérisée par le fait que entre le bassin (12) et la, ou les ailes verticales (7, 7') du premier élément (5) du dispositif de protection (4) est disposée une garniture étanche (16) constituée par une bande de matériel élastique, par exemple de gomme.

5. Plan de cuisson selon la revendication 1 caractérisé par le fait que le fermoir (8) qui unit le premier élément (5) au deuxième élément (9) du dispositif de protection (4) possède un dispositif de blocage à déclic (17) pour bloquer le deuxième élément (9) dans sa position verticale.

6. Plan de cuisson selon la revendication 5, caractérisé par le fait que le dispositif de blocage (12) a au moins un nez (18) mobile qui pénètre dans une rainure longitudinale (19) du fermoir (8) sous la poussée d'un ressort qui appuie (20), dont la libération exige un reculement manuel du nez de blocage (18).

7. Plan de cuisson selon la revendication 1, caractérisé par le fait que le plan de cuisson (1) est constitué par une plaque de copeaux laminés en résine, où ensuite le dispositif de protection est complètement encaissé dans une rainure longitudinale (14) pratiquée dans le plan même par le haut, dont la profondeur est mineure de l'épaisseur du plan de cuisson (1).

8. Plan de cuisson selon la revendication 3 et 7 caractérisé par le fait que le dispositif de protection (4) est encaissé dans la rainure (14) comme élément constructif unique et vient ainsi fixé par un encollage au moyen d'une colle poliurétanique résistante à l'eau.

9. Plan de cuisson selon la revendication 9 caractérisé par le fait que la distance (H) entre le coin supérieur (21) du dispositif de protection (4) dans sa position inclinée vers le haut et la surface (22) du plan de cuisson (1) est plus grande de l'épaisseur (h) du plan de cuisson (1).

10. Plan de cuisson selon la revendication 9, caractérisé par le fait que, avec un épaisseur (h) du plan de cuisson (1) de 4 cm, la distance (H) entre le coin supérieur (21) du dispositif de protection (4), dans sa position inclinée vers le haut à partir de la surface (22) du plan de cuisson (1), se trouve entre 6 et 8 cm.
